# EUROPÄISCHE PATENTSCHRIFT

(11) **EP 0 497 184 B1**
(45) Veröffentlichungstag und Bekanntmachung des Hinweises auf die Patenterteilung: **01.05.1996**
(21) Anmeldenummer: 92100894.2
(22) Anmeldetag: 21.01.1992
(51) Int. Cl.: A45D 7/00, A45D 4/10

(54) **Verfahren zum gefestigten Formen von Haaren**
Method for setting hairs
Procédé pour la mise en forme des cheveux

(30) Priorität: 28.01.1991 CH 245/91
(43) Veröffentlichungstag der Anmeldung: 05.08.1992
(73) Patentinhaber: Sahm, Jürgen E., 8905 Arni (CH)
(72) Erfinder: Sahm, Jürgen E., 8905 Arni (CH)
(74) Vertreter: Blum, Rudolf Emil Ernst

(56) Entgegenhaltungen:
- CH-A- 634 974
- FR-A- 862 141
- FR-A- 1 076 788
- FR-A- 2 244 451
- GB-A- 2 082 058

## Beschreibung

Die vorliegende Erfindung betrifft ein Verfahren zum gefestigten Formen von Haaren.

Es ist allgemein bekannt, unter Anwendung geeigneter Mittel bzw. Flüssigkeiten Naturkrausen zu strecken, gekrauste Haare auf eine gewünschte Wellengrösse zu entkrausen und auch glatte Haare in Wellen unterschiedlicher Wellengrössen zu legen, d.h. Dauerwellen zu erzeugen.

Mit der FR-A-1 076 788 ist ein Verfahren zum gefestigten Formen von Haaren bekannt geworden, gemäss welchem die Wellung des Haares nach dem Auftrag eines Dauerwellenmittels durch Heissluft beschleunigt wird. Dieses bekannte Verfahren bedingt einen relativ grossen Zeitaufwand, bedingt unter anderem durch die Tatsache, dass die zur Wärmebehandlung in eine vorgegebene Behandlungsform gelegten Haare, bzw. Haarsträhnen in stark unterschiedlicher Weise Luftströmen ausgesetzt werden, so dass keine gleichmässige Beaufschlagung der Haare in Längsrichtung derselben gesehen auftritt, mit der Folge, dass die Zeitdauer durch die am langsamsten trocknenden Abschnitte der Haare bestimmt wird. Umgekehrt werden diejenigen Abschnitte der Haare, die zuerst trocknen, durch die weitergeführte Zufuhr der heissen Luftströme sehr nachteiligt beeinflusst. Da mit stark aufgeheizter Luft getrocknet werden muss (Trockenhaube 60°C, Fön 130°C), ergibt sich ein Austrocknen der Kopfhaut und der Haare. Diese Nachteile sind insbesondere erkennbar, wenn man sich vergegenwärtigt, dass die Haarsträhnen, z.B. zur Herstellung von Dauerwellen, auf Wickel aufgewickelt werden, wobei die Haarspitzenbereiche im untersten Teil des Wickels liegen und durch die darüber liegenden Haarschichten gegen die zugeführte Heissluft abgeschirmt werden. Dadurch ist auch der Grösse der erzeugten Locken eine Grenze gesetzt.

Weiterhin ist ein Verfahren zur Trocknung von auf Lockenwicklern aufgerollten Haaren mittels Warmluftströmen aus der CH-A-634 974 bekannt. Angesichts der erwähnten Nachteile will die Erfindung Abhilfe schaffen Die Erfindung, wie sie im Anspruch gekennzeichnet ist, löst die Aufgabe, ein verfahren zum gefestigten Formen von Haaren zu schaffen, welches schneller, einfacher und für die Haare schonender ist als bisherige Verfahren, und mittels dem grössere als bisher je erzielte natürliche Locken hergestellt werden können.

Die durch die Erfindung erreichten Vorteile sind im wesentlichen darin zu sehen, dass die das Dauerwellenmittel enthaltenden Haare derart gleichförmig durch Warmluftströme beaufschlagt werden, dass grössere Locken als bisher erzielt werden können.

Im folgenden wird die Erfindung anhand von einer lediglich einen Ausführungsweg darstellenden Zeichnung näher erläutert.

Die einzige Figur zeigt rein schematisch eine beispielsweise dargestellte Vorrichtung zur Durchführung des Verfahrens.

Bei der nachfolgenden beispielsweisen Beschreibung wird davon ausgegangen, dass Dauerwellen erzeugt werden sollen. Das Haar, das gegebenenfalls gewaschen worden ist, wird strähnenweise in eine Behandlungsform gelegt, die von der endgültigen Form der Haare abhängt. Danach wird ein Dauerwellenmittel aufgetragen. Zum Herstellen von Dauerwellen werden die Haare auf einen Hohlzylinder gewickelt, wobei, je nachdem ob grössere oder kleinere Wellen gebildet werden sollen, der Durchmesser des Hohlzylinders grösser oder kleiner gewählt wird. Darauf werden die mit dem Dauerwellenmittel versehenen Haare durch Warmluftstrahlen belüftet und insbesondere derart, dass die Haare vom Haarspitzenbereich bis zum Haaransatzbereich von der Warmluft beaufschlagt werden. Die Temperatur der Warmluft beträgt maximal 45°C, vorteilhaft 40-42°C, um ein Austrocknen einzelner Haarabschnitte oder auch der Kopfhaut zu verhindern. Die Zeitdauer dieser Belüftung beträgt 5-20 Minuten.

Eine Vorrichtung zur Durchführung des Belüftens mit insbesondere einem Träger für die darauf zu wickelnden Haare zeigt die Zeichnungsfigur. Der Träger weist einen mittleren Abschnitt 1 in Form eines Hohlzylinders auf, auf welchem die Haare aufgewickelt werden. Dieser Hohlzylinder 1 weist in seiner Mantelwand Durchtrittslöcher 2 auf. Der Hohlzylinder 1 ist beidseitig durch Abschlussflansche 3,4 abgeschlossen. In dieser Ausführung sind beide Abschlussflansche 3,4 als Hohlkörper ausgebildet, obwohl zur Durchführung des Verfahrens nur einer, z.B. der links angeordnete, ein Hohlkörper sein kann. In der jeweiligen gegen den Mantel des Hohlzylinders 1 gerichteten Seitenwand 5 bzw. 6 der hohlen Abschlussflansche 3,4 sind weitere Durchtrittslöcher 7 bzw. 8 für die Warmluft ausgebildet. Dieser Träger ist weiter, über einen flexiblen Luftzufuhrschlauch 9 mit einem Gerät 10 zur Erzeugung der Warmluft verbunden. Offensichtlich werden mehrere solcher Träger pro Person verwendet, die an einem gemeinsamen Gerät 10 angeschlossen sind und der Durchmesser des Hohlzylinders und gegebenenfalls seine Umfangsform hängen von der gewünschten Form der herzustellenden Dauerwellen ab.

Es ist nun ersichtlich, dass die auf dem Mantel des Hohlzylinders 1 unmittelbar aufliegenden Haarspitzenbereiche der darauf gewickelten Haare direkt den aus den Durchtrittslöchern 2 austretenden Warmluftströmen ausgesetzt sind und weiter die bei den aufgewickelten Haaren zuäusserst liegenden Haaransatzbereiche den aus der Durchtrittslöchern 7,8 austretenden Warmluftströmen ausgesetzt sind, womit eine mindestens annähernd gleichförmige Beaufschlagung entlang der gesamten Längsausdehnung der Haare erreicht ist.

Zurückkehrend nun zum Verfahren, wird das Dauerwellenmittel nach der Warmluftbehandlung aus den Haaren mittels Wasser ausgespült und ein Neutralisierungsmittel aufgetragen. Falls notwendig, bzw. erwünscht, werden danach die Haare mehr oder weniger stark getrocknet und danach die Träger abgewickelt.

Wie eingangs festgestellt worden ist, ist dieses Verfahren schneller, einfacher und schonender als jegliche bisherige Verfahren.

Weiter können in Ausübung dieses Verfahrens, wie in praktischen Versuchen festgestellt worden ist, Dauerwellen mit viel grösseren Locken herstellen, als dies bisher möglich gewesen ist, bzw. als möglich gehalten worden ist.

## Patentansprüche

1. Verfahren zum gefestigten Umformen von Haaren, bei welchen die Haare in eine von der erwünschten, endgültigen Form von Dauerwellen abhängige Behandlungsform gelegt werden, und ein Dauerwellenmittel auf die Haare aufgetragen wird, und danach die Haare während einer Zeitdauer von 5-20 Minuten mit Warmluft mit einer Temperatur von maximal 45°C belüftet werden, welche die Haare mindestens annähernd gleichförmig vom Haarspitzenbereich bis zum Haaransatz beaufschlagen, und danach das Dauerwellenmittel mittels Wasser ausgespült wird, ein Neutralisationsmittel aufgetragen und danach die Haare getrocknet und zum Einnehmen der erwünschten, endgültigen Form freigegeben werden, wobei zur Bildung der Behandlungsform die Haare strähnenweise auf einen Hohlzylinder gerollt werden, und die Belüftung durch mehrere Luftströme erfolgt, von welchen eine erste Anzahl vom Innenraum des Hohlzylinders in radialer Richtung nach aussen verläuft und eine zweite Anzahl in Mantellinienrichtung entlang der Aussenfläche des Hohlzylinders verläuft.

## Claims

1. Method of setting hair, in which the hair is brought into a treatment shape depending from the desired final shape of permanent waves, and a permanent wave agent is placed onto the hair and the hair is thereafter aerated during a time span of 5 - 20 minutes by warm air at a temperature of maximal 45° C which acts onto the hair at least approximately uniformly from the area of the tips of the hair up to the foot of the hair, and thereafter the permanent wave agent is rinsed off by water, a neutralizing agent is applied and thereafter the hair is dried and released to obtain the desired final shape, whereby the hair in order to form the treatment shape is rolled strandwise onto a hollow cylinder, and the aerating proceeds by several airflows, of which a first number extends from the inner space of the hollow cylinder in a radial direction towards the outside and a second number extends in the direction of the generatrix along the outer surface of the hollow cylinder.

## Revendications

1. Procédé pour la mise en plis des cheveux dans lequel ceux-ci sont mis en une forme dépendant de l'aspect définitif que l'on désire leur donner par la mise en plis et dans lequel un produit pour permanente est appliqué sur les cheveux, puis ceux-ci exposés pendant 5 - 20 minutes à l'action d'un air chaud d'une température maximale de 45°C atteignant les cheveux de manière au moins sensiblement uniforme de leur extrémité jusqu'à leur racine, et dans lequel le produit pour permanente est ensuite rincé avec de l'eau, puis un produit neutralisant appliqué et les cheveux ensuite séchés et libérés pour qu'ils prennent la forme définitive désirée, des mèches de cheveux étant chacune enroulée sur un cylindre creux pour la mise en plis et l'air appliqué sous forme de plusieurs courants dont un premier groupe s'écoule radialement de l'intérieur du cylindre vers l'extérieur, tandis qu'un second groupe s'écoule parallèlement aux génératrices du cylindre, le long de la surface extérieure de celui-ci.
